# EUROPÄISCHE PATENTSCHRIFT

(11) **EP 1 805 396 B1**
(45) Veröffentlichungstag und Bekanntmachung des Hinweises auf die Patenterteilung: **23.07.2008**
(21) Anmeldenummer: 05753043.8
(22) Anmeldetag: 17.06.2005
(51) Int. Cl.: F01C 21/08, F01C 19/00, F04C 2/344

(54) **Rotorpumpe mit einem Flügel**
Rotary pump with a vane
Pompe rotative avec une palette

(30) Priorität: 29.10.2004 DE 102004053521
(43) Veröffentlichungstag der Anmeldung: 11.07.2007
(73) Patentinhaber: Joma-Hydromechanic GmbH, 72411 Bodelshausen (DE)
(72) Erfinder: SCHNEIDER, Willi, 72411 Bodelshausen (DE)
(74) Vertreter: Steimle, Josef
(86) Internationale Anmeldenummer: PCT/EP2005/006507
(87) Internationale Veröffentlichungsnummer: WO 2006/048055

(56) Entgegenhaltungen:
- EP-A- 1 424 495
- EP-A- 1 471 255
- WO-A-20/04065795
- PATENT ABSTRACTS OF JAPAN Bd. 2000, Nr. 02, 29. Februar 2000 (2000-02-29) -& JP 11 311188 A (SHINJO SEISAKUSHO:KK; MARUZEN BYORA:KK), 9. November 1999 (1999-11-09)
- PATENT ABSTRACTS OF JAPAN Bd. 1996, Nr. 03, 29. März 1996 (1996-03-29) -& JP 07 301189 A (HITACHI METALS LTD; others: 01), 14. November 1995 (1995-11-14)

## Beschreibung

Die Erfindung betrifft eine Rotorpumpe mit einem Pumpengehäuse und einem darin drehbar gelagerten Rotor mit einem Flügel, wobei der Flügel verschieblich im Rotor gelagert ist und mit seinen Flügelspitzen an einer Innenumfangsfläche des Pumpengehäuses anliegt und einen Saugraum und einen Druckraum definiert, wobei der Flügel eine Konstante Länge aufweist.

Aus der EP-A-1 471 255 ist eine Rotorpumpe bekannt, welche ein Pumpengehäuse aufweist, in welchem ein Rotor angeordnet ist. Dieser Rotor lagert einen Flügel, welcher an der Innenumfangsseite des Gehäuses anliegt. Der Rotor ist zweiteilig aufgebaut, sodass er unterschiedliche Längen annehmen kann. Dadurch ist gewährleistet, dass der Rotor stets an der Innenumfangsfläche anliegt und den Pumpenraum in einen Druckraum und in einen Saugraum aufteilt. Außerdem sind die Flügelspitzen mit Einlagen versehen, welche aus einem harten Material bestehen. Es hat sich jedoch gezeigt, dass die Materialpaarung von Innenumfangswand und Flügel unzureichend ist, so dass es zu einem hohen Verschleiß kommt.

Der Erfindung liegt die Aufgabe zugrunde, eine Rotorpumpe bereitzustellen, bei welcher der Verschleiß minimal ist.

Diese Aufgabe wird mit einer Pumpe nach Anspruch 1 gelöst.

Bei einem bevorzugten Ausführungsbeispiel der Erfindung wird das Gehäuse der Rotorpumpe aus Aluminium hergestellt, was den Vorteil hat, dass das Gehäuse hohe Kräfte aufnehmen kann, einen geringen Wärmeausdehnungskoeffizient aufweist und dennoch einfach bearbeitbar ist. Der Flügel besteht vorzugsweise aus Kunststoff und besitzt Flügelspitzen, die härter sind, als die Innenumfangsfläche des Pumpengehäuses. Dabei bestehen die Flügelspitzen aus Metall, zum Beispiel Titan oder einer Titanlegierung, einem Sinterwerkstoff oder Keramik.

Mit Vorzug werden diese Flügelspitzen von einem Einsatz gebildet, der in die Flügelspitzen eingesetzt ist. Hierfür ist in der Flügelspitze eine Ausnehmung vorgesehen, die den Einsatz lose aufnimmt, diesen aber in zumindest einer Querrichtung zur Längsachse fixiert.

Bei einer Variante ist vorgesehen, dass der Einsatz eingeklebt, eingespritzt oder eingegossen ist. Durch die Wahl des Einsatzes kann eine geeignete Materialpaarung bezüglich des Materials des Rotorgehäuses gewählt werden, ohne dass hierfür unterschiedliche Flügel vorgehalten werden müssen. Der Einsatz hat zudem den Vorteil, dass im Wartungs- und/oder Reparaturfall lediglich der Einsatz und nicht der gesamte Flügel ausgetauscht werden muss.

Optimale Andruckkräfte des Flügels an die Innenumfangswand werden dadurch erzielt, dass der Flügel im Bereich seiner Flügelspitze auf der Druckseite abgeflacht ist, wobei die Abflachung unter einem Winkel zur Längsachse des Flügels steht.

Mit Vorzug ist die Innenumfangsfläche des Pumpenraums eine Kreiszylinderfläche. Der Flügel vollzieht dann innerhalb des Schlitzes des Rotors eine sinusförmige Hin- und Herbewegung. Die Kräfteverteilung bzw. die Lastwechsel an der Spitze des Flügels sind dann kontinuierlich und nicht abrupt.

Bei einer Weiterbildung ist vorgesehen, dass parallel zur Flügelspitze Ausnehmungen oder Durchbrüche vorgesehen sind und der Flügel aufgrund der Ausnehmungen oder durch Durchbrüche in dessen Längsrichtung geringfügig elastischer ist. Hierdurch kann der Flügel einem sich wärmebedingt dehnenden Druckraum anpassen, sodass die Dichtigkeit sowohl bei kalten als auch bei warmen Rotorpumpen nach wie vor gewährleistet ist.

Weitere Vorteile, Merkmale und Einzelheiten der Erfindung ergeben sich aus den Unteransprüchen sowie der nachfolgenden Beschreibung, in der unter Bezugnahme auf die Zeichnung zwei besonders bevorzugte Ausführungsbeispiele im Einzelnen beschrieben sind. Dabei können die in der Zeichnung dargestellten und in der Beschreibung sowie in den Ansprüchen erwähnten Merkmale jeweils einzeln für sich oder in beliebiger Kombination erfindungswesentlich sein.

In der Zeichnung zeigen:
- Figur 1: eine perspektivische Ansicht eines ersten Ausführungsbeispiels eines Flügels mit einsetzten bzw. entnommenen Einsätzen; und
- Figur 2: eine perspektivische Ansicht eines zweiten Ausführungsbeispiels eines Flügels mit einsetzten bzw. entnommenen Einsätzen.

Die Zeichnung zeigt einen insgesamt mit 10 bezeichneten Flügel, wie er zum Beispiel in Rotorpumpen eingesetzt wird. Dieser Flügel trennt den Pumpenraum in einen Druckraum und einen Saugraum. Dabei streift der Flügel mit seinen Flügelspitzen 12 an der Innenumfangsfläche des Pumpengehäuses, welches kreiszylindrisch ausgebildet ist. Der Flügel 10 besitzt eine konstante Länge, die auf den Innendurchmesser des Rotorgehäuses bzw. Pumpenraumes abgestimmt ist. Die Anlagefläche an der Flügelspitze 12 wird von Einsätzen 14 gebildet, die in nutenförmigen Aufnahmen 16 gehalten werden. Dabei können die Einsätze 14 lose eingelegt sein, sodass sie sich lediglich in Richtung der Längsachse des Flügels 10 bewegen können. Es besteht jedoch auch die Möglichkeit, dass die Einsätze 14 in die Aufnahmen 16 eingeklebt, eingespritzt oder eingegossen sind.

Die Einsätze 14 bestehen aus einem Material, welches eine größere Härte aufweist, als die Innenumfangsfläche des Rotorgehäuses. Sowohl zur Gewichtsreduzierung als auch zur Herstellung konstanter Wanddicken und ggfs. um den Flügel 10 in Längsrichtung geringfügig elastisch zu machen, weist dieser beim ersten Ausführungsbeispiel dreieckförmige Durchbrüche 18 auf, die den Flügel 10 in Querrichtung durchsetzen. Beim zweiten Ausführungsbeispiel gemäß Figur 2 weisen die Durchbrüche 18 einen im Querschnitt länglichen Durchbruch auf.

Außerdem ist erkennbar, dass die Flügelspitzen 12 eine abgeflachte Seite 20 und eine abgerundete Seite 22 aufweisen. Die abgeflachte Seite 20 befindet sich auf der Druckseite was bedeutet, dass der in der Figur 1 dargestellte Flügel 10 in Richtung des Uhrzeigersinns dreht.

## Patentansprüche

1. Rotorpumpe mit einem Pumpengehäuse und einem darin drehbar gelagerten Rotor mit einem Flügel (10), wobei der Flügel (10) verschieblich im Rotor gelagert ist und mit seinen Flügelspitzen (12) an einer Innenumfangsfläche des Pumpengehäuses anliegt und dabei einen Saugraum und einen Druckraum definiert, wobei der Flügel (10) Flügelspitzen (12) aufweist, deren Härte größer ist als die der Innenumfangsfläche, wobei die Innenumfangsfläche aus Metall besteht, **dadurch gekennzeichnet, dass** der Flügel (10) eine konstante Länge aufweist und dass er im Bereich seiner Flügelspitze (12) auf der Druckseite abgeflacht ist, wobei die Abflachung unter einem Winkel zur Längsachse des Flügels (10) steht.

2. Rotorpumpe nach Anspruch 1, **dadurch gekennzeichnet, dass** die Flügelspitze (12) aus Metall, Sinterwerkstoff oder Keramik besteht.

3. Rotorpumpe nach Anspruch 1 oder 2, **dadurch gekennzeichnet, dass** die Flügelspitze (12) von einem Einsatz (14) gebildet wird.

4. Rotorpumpe nach Anspruch 3, **dadurch gekennzeichnet, dass** der Einsatz (14) in einer Ausnehmung (16) im Flügel (10) gehalten ist.

5. Rotorpumpe nach Anspruch 3 oder 4, **dadurch gekennzeichnet, dass** der Einsatz (14) lose aber in zumindest einer Querrichtung zur Längsachse unverschieblich im Flügel (10) gelagert ist.

6. Rotorpumpe nach Anspruch 3 oder 4, **dadurch gekennzeichnet, dass** der Einsatz (14) eingeklebt, eingespritzt oder eingegossen ist.

7. Rotorpumpe nach einem der vorhergehenden Ansprüche, **dadurch gekennzeichnet, dass** die Innenumfangsfläche eine Kreiszylinderfläche ist.

8. Rotorpumpe nach einem der vorhergehenden Ansprüche, **dadurch gekennzeichnet, dass** parallel zur Flügelspitze (12) Ausnehmungen oder Durchbrüche (18) vorgesehen sind, und der Flügel (10) aufgrund dieser Ausnehmungen oder Durchbrüche (18) in dessen Längsrichtung elastisch ist.

## Claims

1. Rotor pump having a pump housing and a rotor which is rotatably mounted therein and has a vane (10), the vane (10) being displaceably mounted in the rotor and resting with its vane tips (12) against an inner circumferential surface of the pump housing and thereby defining a suction space and a pressure space, the vane (10) having vane tips (12) the hardness of which is greater than that of the inner circumferential surface, the inner circumferential surface consisting of metal, **characterized in that** the vane (10) has a constant length and **in that** it is flattened in the region of its vane tip (12) on the pressure side, the flattened part making an angle with the longitudinal axis of the vane (10).

2. Rotor pump according to Claim 1, **characterized in that** the vane tip (12) consists of metal, sintered material or ceramic.

3. Rotor pump according to Claim 1 or 2, **characterized in that** the vane tip (12) is formed by an insert (14).

4. Rotor pump according to Claim 3, **characterized in that** the insert (14) is held in a recess (16) in the vane (10).

5. Rotor pump according to Claim 3 or 4, **characterized in that** the insert (14) is mounted loosely but nondisplaceably in the vane (10) in at least one transverse direction to the longitudinal axis.

6. Rotor pump according to Claim 3 or 4, **characterized in that** the insert (14) is fixed in by adhesive bonding, injection moulding or casting.

7. Rotor pump according to any of the preceding claims, **characterized in that** the inner circumferential surface is a circular cylindrical surface.

8. Rotor pump according to any of the preceding claims, **characterized in that** recesses or passages (18) are provided parallel to the vane tip(12) and, owing to these recesses or passages (18), the vane (10) is elastic in its longitudinal direction.

## Revendications

1. Pompe à rotor comprenant un carter de pompe et un rotor logé de façon rotative à l'intérieur avec une ailette (10), l'ailette (10) étant logée de façon coulissante dans le rotor et s'appliquant avec ses extrémités d'ailette (12) sur une surface périphérique intérieure du carter de pompe et définissant alors un compartiment d'aspiration et un compartiment de refoulement, l'ailette (10) présentant des pointes d'ailette (12) dont la dureté est supérieure à celle de la surface périphérique intérieure, la surface périphérique intérieure étant en métal, **caractérisée en ce que** l'ailette (10) présente une longueur constante et **en ce qu'**elle est aplatie dans la zone de à pointe d'ailette (12) du côté refoulement, la partie aplatie formant un angle par rapport à l'axe longitudinal de l'ailette (10).

2. Pompe à rotor selon la revendication 1, **caractérisée en ce que** la pointe d'ailette (12) est en métal, matériau fritté ou céramique.

3. Pompe à rotor selon la revendication 1 ou 2, **caractérisée en ce que** la pointe d'ailette (12) est formée par une insertion (14).

4. Pompe à rotor selon la revendication 3, **caractérisée en ce que** l'insertion (14) est maintenue dans un évidement (16) dans l'ailette (10).

5. Pompe à rotor selon la revendication 3 ou 4, **caractérisée en ce que** l'insertion (14) est logée dans l'ailette (10) de façon mobile mais non coulissante dans au moins une direction transversale par rapport à l'axe longitudinal.

6. Pompe à rotor selon la revendication 3 ou 4, **caractérisée en ce que** l'insertion (14) est collée, injectée ou coulée à l'intérieur.

7. Pompe à rotor selon l'une quelconque des revendications précédentes, **caractérisée en ce que** la surface périphérique intérieure est une surface cylindrique circulaire.

8. Pompe à rotor selon l'une quelconque des revendications précédentes, **caractérisée en ce que** des évidements ou des percements (18) sont prévus parallèlement à la pointe d'ailette (12) et l'ailette (10) est élastique compte tenu de ces évidements ou percements (18) dans sa direction longitudinale.
